# EUROPÄISCHE PATENTSCHRIFT

(11) **EP 3 496 984 B1**
(45) Veröffentlichungstag und Bekanntmachung des Hinweises auf die Patenterteilung: **10.03.2021**
(21) Anmeldenummer: 17776940.3
(22) Anmeldetag: 16.08.2017
(51) Int. Cl.: B61C 15/10

(54) **SANDTREPPE FÜR EINE SANDSTREUANLAGE EINES SCHIENENFAHRZEUGS, SANDSTREUANLAGE SOWIE SCHIENENFAHRZEUG**
SAND STAIRWAY FOR A SAND-SPREADING SYSTEM OF A RAIL VEHICLE, SAND-SPREADING SYSTEM AND RAIL VEHICLE
TUYÈRE DE SABLAGE POUR UN SYSTÈME D'ÉPANDAGE DE SABLE D'UN VÉHICULE FERROVIAIRE, SYSTÈME D'ÉPANDAGE DE SABLE AINSI QUE VÉHICULE FERROVIAIRE

(30) Priorität: 20.09.2016 DE 102016217982
(43) Veröffentlichungstag der Anmeldung: 19.06.2019
(73) Patentinhaber: Siemens Mobility GmbH, 81739 München (DE)
(72) Erfinder: GRONAU, Hans-Joachim, 85256 Vierkirchen (DE)
(86) Internationale Anmeldenummer: PCT/EP2017/070697
(87) Internationale Veröffentlichungsnummer: WO 2018/054611

(56) Entgegenhaltungen:
- DE-B- 1 279 057
- US-A- 1 388 811
- US-A- 1 854 994
- US-A- 2 431 382
- US-A- 2 499 114

## Beschreibung

Die Erfindung bezieht sich auf eine Sandtreppe nach dem Oberbegriff des Patentanspruches 1. Die Erfindung bezieht sich ferner auf eine Sandstreuanlage nach Patentanspruch 7 sowie auf ein Schienenfahrzeug nach Patentanspruch 8.

Ein Schienenfahrzeug, insbesondere eine Lokomotive oder ein Triebzug, weist antreib- und/oder abbremsbare Schienenräder auf. Um einen optimalen Reibwert zwischen Schienenrad und Fahrschiene beim Anfahren, Bremsen und während der Fahrt des Schienenfahrzeugs zu erhalten, wird bedarfsweise Streusand mittels einer Sandtreuanlage in den Spalt zwischen Schienenrad und Fahrschiene eingebracht. Eine solche Sandstreuanlage umfasst einen Sandkasten zur Bevorratung von Streusand, eine am Sandkasten befestigte Sandtreppe zur druckluftgesteuerten Dosierung des Streusandaustritts, und ein über einen Sandschlauch mit der Sandtreppe verbundenes und vor einem Schienenrad mündendes Sandauslaufrohr.

Sandstreuanlagen mit solchen Sandtreppen sind seit langem bewährt und beispielsweise aus der Auslegeschrift DE 12 79 057 A1 sowie der Patentschrift DE 26 17 331 C3 bekannt. Eine derartige Sandtreppe umfasst ein Treppengehäuse mit einem Sandraum zur Bereitstellung von nachrutschendem Streusand, mit einem Ausblaskanal zum Austragen von Streusand aus dem Treppengehäuse und mit einem siphonartigen Kniebereich im Übergang vom Sandraum zum Ausblaskanal. Im Kniebereich sind eine erste Düse zur Erzeugung eines in den Sandraum gerichteten Luftstrahls, der Streusand aufwirbelt, sowie eine zweite Düse zur Erzeugung eines in den Ausblaskanal gerichteten Luftstrahls, der aufgewirbelten Streusand durch den Ausblaskanal austrägt, angeordnet.

Gemäß DE 12 79 057 A1 liegt auf einem Ringbund im Kniebereich des Treppengehäuses eine Düsenplatte mit zwei parallelen Düsen gleichen Durchmessers, von denen die erste Düse zum Sandraum und die zweite Düse zum Ausblaskanal gerichtet sind. Die Düsenplatte ist durch einen in das Treppengehäuse eingeschraubten Übergangsdoppelnippel befestigt, an den eine Druckluftleitung anschließbar ist.

Bei der DE 26 17 331 C3 ist im Kniebereich über dem Ausblaskanal und dem Sandraum eine Druckluftleitung von oben zugeführt, welche mittels einer Verschraubung am Treppengehäuse befestigt ist. Dazwischen sind die zwei Düsen in einem Düsenstock angeordnet, von denen die erste Düse zum Sandraum und die zweite Düse zum Ausblaskanal gerichtet sind. Der plattenförmige Düsenstock ist durch den Mittelteil eines in das Treppengehäuse eingesetzten Einschubelementes gebildet, welches bei Ausbildung von die Funktion der Sandtreppe beeinträchtigenden Streusandansätzen manuell austauschbar ist.

Die bekannten Düsen sind als parallele Bohrungen in einem plattenförmigen Bauteil ausgebildet. Die Düsen sind hinsichtlich ihres Düsendurchmessers für die Sandtreppe festgelegt, wodurch die Einsatzflexibilität für unterschiedliche Streusandsorten fehlt oder nur durch einen aufwändigen Austausch des kompletten Düsenstocks oder der Düsenplatte möglich ist.

Eine weitere Ausgestaltung einer Sandstreuanlage ist aus der US 2 431 382 bekannt. Dabei gelangt mittels Schwerkraft Sand in einen Speicherbereich, der dort mit Hilfe einer fest angeordneten Öffnung verwirbelt und nachfolgend vertikal über einen Öffnung nach außen gestreut wird.

Der Erfindung liegt daher die Aufgabe zugrunde, eine Sandtreppe der eingangs genannten Art mit einer verbesserten Einsatzflexibilität bereitzustellen, die insbesondere ohne großen Aufwand für den Einsatz unterschiedlicher Sorten von Streusand rüstbar ist.

Die Aufgabe wird erfindungsgemäß gelöst durch eine gattungsgemäße Sandtreppe, mit den im Anspruch 1 angegebenen Merkmalen. Demnach weist das Treppengehäuse oberhalb des Sandraums und des Ausblaskanals einen Düsenflansch mit einer ersten Aufnahmebohrung und einer zweiten Aufnahmebohrung auf. Dabei sind die erste Düse durch einen ersten Düseneinsatz und die zweite Düse durch einen zweiten Düseneinsatz gebildet, die jeweils separat vom Treppengehäuse hergestellt sind. Der erste Düseneinsatz ist in die erste Aufnahmebohrung und der zweite Düseneinsatz ist in die zweite Aufnahmebohrung lösbar eingesetzt. Erfindungsgemäß werden die Düsen nicht durch Bohrungen direkt im Material des Treppengehäuses hergestellt, sondern in separat vom Treppengehäuse hergestellten Düseneinsätzen. Hierdurch können die Düsendurchmesser präziser und mit erheblich geringeren Toleranzen hergestellt werden, als das Treppengehäuse. Indem die Düseneinsätze in Aufnahmebohrungen des Düsenflansches lösbar eingesteckt sind, können diese einerseits hinsichtlich ihres Düsendurchmessers auf den vom Betreiber verwendeten Streusand abgestimmt werden und andererseits bei Verunreinigungen oder bei einem Wechsel des Streusandes schnell durch neue Düseneinsätze oder welchen mit anderen Düsendurchmessern ersetzt werden. Ebenso können der erste und zweite Düseneinsatz hinsichtlich ihrer Düsendurchmesser einfach von gleichen Düsendurchmessern auf unterschiedliche und umgekehrt - je nach betrieblichen Erfordernissen - gewechselt werden.

In einer vorteilhaften Ausführungsform umfasst die erfindungsgemäße Sandtreppe einen druckluftdicht an den Düsenflansch lösbar befestigten Druckluftflansch mit einem sich darin erstreckenden Druckluftkanal, der von einer Anschlussöffnung für eine Druckluftleitung bis zu einem ersten Auslass, der in den ersten Düseneinsatz mündet, und zu einem zweiten Auslass, der in den zweiten Düseneinsatz mündet, führt. Der Druckluftflansch wird unter Zwischenlage einer Dichtung auf den Düsenflansch gelegt und schnell mittels lösbarer Schraubverbindung daran befestigt. Durch getrennte Herstellung des Druckluftflansches vom Treppengehäuse ist dieser ebenfalls einfach und kostengünstig herstellbar. Indem beide Düseneinsätze durch den Druckluftkanal erreichbar sind, genügt eine einzige Druckluftleitung zur Erzeugung der beiden Luftstrahlen.

In einer bevorzugten Ausgestaltung der erfindungsgemäßen Sandtreppe ist ein Düsendurchmesser des ersten Düseneinsatzes kleiner als ein Düsendurchmesser des zweiten Düseneinsatzes bemessen. Hierdurch kann bei gemeinsamer Druckluftversorgung der erste Luftstrahl zum Aufwirbeln des Streusandes schwächer ausgebildet werden, als der zweite Luftstrahl, der den aufgewirbelten Streusand durch das Ausblasrohr aus der Sandtreppe austrägt.

In der erfindungsgemäßen Sandtreppe sind der erste Düseneinsatz und der zweite Düseneinsatz jeweils aus einem Satz von Düseneinsätzen mit unterschiedlich bemessenen Düsendurchmessern entsprechend einer Korngröße des benutzten Streusandes auswählbar. Zur Sandtreppe gehört ein Satz von mehreren Düseneinsätzen mit unterschiedlichen Düsendurchmessern, wobei zu jedem der Düsendurchmesser auch mehrere Düseneinsätze gehören können. Hierdurch sind die Flexibilität des Betreibers hinsichtlich der Korngröße des verwendeten Streusandes und die Ausfallzeit bei einem Wechsel eines Düseneinsatzes wesentlich verbessert.

In einer bevorzugten Ausführungsform der erfindungsgemäßen Sandtreppe ist das Treppengehäuse als einstückiges Feinguss- oder 3-D-Druckteil gefertigt. Durch eine Herstellung des Treppengehäuses mittels eines dieser Fertigungsverfahren können die Treppengehäuse der erfindungsgemäßen Sandtreppe mit höherer Maßhaltigkeit als beispielsweise durch das bislang eingesetzte Sandgussverfahren hergestellt werden. Hierdurch entfallen aufwändige Nachbearbeitungen und die Maßabweichungen innerhalb einer Fertigungsserie sind wesentlich geringer als bislang, was sich auf die Einhaltung der behördlich vorgegebenen Toleranzen hinsichtlich der erlaubten Sandauswurfmengen positiv auswirkt.

Vorzugsweise besteht das das Treppengehäuse der erfindungsgemäßen Sandtreppe aus Edelstahl. Im Vergleich zu dem bislang verwendeten Grauguss können durch die Verwendung von Edelstahl Nachbehandlungen zum Korrosionsschutz entfallen.

In einer weiteren vorteilhaften Ausführungsform der erfindungsgemäßen Sandtreppe sind die Düseneinsätze als Messingdrehteile ausgebildet. Messingdrehteile sind in großer Stückzahl und mit hoher Präzision herstellbar und kostengünstig am Markt erhältlich. Durch die Verwendung von solchen Düseneinsätzen beziehungsweise Sätzen von Düseneinsätzen können diese mit maßgenauen Düsendurchmessern bereitgestellt werden.

Die Erfindung betrifft ferner eine Sandstreuanlage für ein Schienenfahrzeug mit antreib- und/oder abbremsbaren Schienenrädern. Diese umfasst einen Sandkasten zur Bevorratung von Streusand, eine am Sandkasten befestigte Sandtreppe zur druckluftgesteuerten Dosierung des Streusandaustritts, und ein über einen Sandschlauch mit der Sandtreppe verbundenes und vor einem Schienenrad mündendes Sandauslaufrohr. Dabei ist die Sandtreppe nach einem der Patentansprüche 1 bis 6 ausgebildet.

Die Erfindung betrifft außerdem ein Schienenfahrzeug, insbesondere eine Lokomotive, mit wenigstens einem antreib- und/ oder abbremsbaren Schienenrad und einer Sandstreuanlage nach Patentanspruch 7.

Weitere Eigenschaften und Vorteile der Erfindung ergeben sich aus nachfolgender Beschreibung der Zeichnungen, in deren
- FIG 1: eine erfindungsgemäße Sandtreppe in Draufsicht und
- FIG 2: ein Längsschnitt durch die Sandtreppe entlang der in FIG 1 angedeuteten Schnittlinie II-II
schematisch veranschaulicht sind.

Eine in FIG 1 und FIG 2 gezeigte Sandtreppe 1 dient der druckluftgesteuerten Dosierung des Streusandaustritts einer in ihrer Gesamtheit an sich bekannten und daher nicht dargestellten Sandstreuanlage für ein ebenfalls nicht dargestelltes Schienenfahrzeug. Das Schienenfahrzeug umfasst antreib- und/oder abbremsbare Schienenräder und kann beispielsweise eine Lokomotive oder ein Triebzug sein. Zur Sandstreuanlage gehört ferner ein Sandkasten zur Bevorratung von in die Sandtreppe 1 nachrutschendem Streusand. Streusand verlässt die Sandtreppe 1 durch einen nicht Sandschlauch, der wiederum mit einem in Fahrtrichtung vor dem Schienenrad mündenden Sandauslaufrohr verbunden ist. Das Treppengehäuse 2 ist als einstückiges Bauteil, insbesondere als Feinguss- oder 3-D-Druckteil, ausgebildet, durch dessen hohe Maßgenauigkeit diesbezügliche Nachbearbeitungen vermieden werden. Es kann dabei insbesondere aus Edelstahl hergestellt sein, wodurch separate Maßnahmen zum Korrosionsschutz entfallen können. Durch das Treppengehäuse 2 verläuft ein siphonartiger, im Wesentlichen S-förmiger Sandweg. Das Treppengehäuse 2 weist einen Befestigungsflansch 3 zu dessen Befestigung am Sandkasten auf. Streusand tritt aus dem Sandkasten durch eine im Befestigungsflansch 3 vorgesehene Sandeintrittsöffnung 4 ein und rutscht in eine sich an diese anschließende, trichterförmige Mulde 5 des Treppengehäuses 2. Die Bodenwand 6 der Mulde 5 weist zweckmäßigerweise einen Neigungswinkel auf, der größer als der Schüttwinkel des verwendeten Streusandes ist. An die Mulde 5 schließt sich ein horizontales, relativ enges Kanalstück 7 an, welches als Drosselstelle für den nachrutschenden Streusand wirkt. Hierdurch wird vermieden, dass bei Erschütterungen des Schienenfahrzeugs übermäßig viel Streusand aus dem Sandkasten nachrutscht. Das Kanalstück 7 mündet in einen Sandraum 8, der durch eine vertikale Trennwand 9 von einem Ausblaskanal 10 des Treppengehäuses 2 getrennt ist. Dabei liegt ein Scheitel 11 des Kanalstückes 7 unterhalb einer Oberkante 12 der Trennwand 9 und damit unterhalb einer Eintrittsöffnung des sich von dieser vertikal nach unten erstreckenden Ausblaskanals 10. Oberhalb des Ausblaskanals 10 und des Sandraums 8 ist in einem Kniebereich des Treppengehäuses 2 ein Düsenflansch 13 gebildet (in FIG 1 nicht dargestellt), in dem zwei vertikale, als Durchgangslöcher aufgeführte Aufnahmebohrungen 14 und 15 angeordnet sind. In die erste Aufnahmebohrung 14 ist ein erster Düseneinsatz 16, in die zweite Aufnahmebohrung 15 ein zweiter Düseneinsatz 17 lösbar eingesteckt. Die Düseneinsätze 15 und 16 sind vorzugsweise als Drehteile aus Messing ausgeführt und können hierdurch mit hoher Präzision hinsichtlich ihrer Düsendurchmesser hergestellt werden. Auf den Düsenflansch 13 ist unter Zwischenlage einer Dichtung 18 ein Druckluftflansch 19 druckluftdicht, aber mittels einer Schraubverbindung lösbar befestigt. Innerhalb des Druckluftflansches 13 erstreckt sich ein Druckluftkanal 20 von einer Anschlussöffnung 21 für eine nicht dargestellte Druckluftleitung bis zu einem ersten Auslass 22, der in den ersten Düseneinsatz 16 mündet, und zu einem zweiten Auslass 23, der in den zweiten Düseneinsatz 17 mündet, führt. Über den Druckluftflansch 19 wird dem Düsenflansch 13 des Treppengehäuses 2 Druckluft zugeführt, die durch den ersten Düseneinsatz 16 in den Sandraum 8 strömt und einen Luftstrahl zur Aufwirbelung von Streusand erzeugt. Die Druckluft strömt ferner durch den zweiten Düseneinsatz 17 und erzeugt einen den aufgewirbelten Streusand durch den Ausblaskanal 10 austragenden Luftstrahl. Da die Düseneinsätze 16 und 17 gemeinsam mit Druckluft versorgt werden, kann der Düsendurchmesser des ersten Düseneinsatzes 16 kleiner als der Düsendurchmesser des zweiten Düseneinsatzes 17 bemessen sein, wenn der fördernde Luftstrahl einen größeren Volumenstrom als der aufwirbelnde Luftstrahl aufweisen darf. Der aufgewirbelte Streusand wird vom Luftstrahl mitgerissen und durch den Ausblaskanal 10 befördert, den er durch eine Sandaustrittsöffnung 24 des Treppengehäuses 2 verlässt. An die Sandaustrittsöffnung 24 ist der mit einem Sandauslaufrohr endende Sandschlauch angeschlossen, aus welchem der Spalt zwischen Schienenrad und Fahrschiene zur Reibwerterhöhung mit Streusand bestrahlt wird.

Gemäß FIG 2 sind der erste und zweite Düseneinsatz 16 und 17 als zylindrische Hülsen aus Messing gedreht. Sie weisen eine axiale Durchgangsbohrung auf, die den präzisen Düsendurchmesser definiert. Am stromabwärtigen Ende weisen die Durchgangsbohrungen kegelförmige Senkungen auf, während sie am stromaufwärtigen Ende zylindrisch aufgebohrt sind. An letzerem Ende weisen die Düseneinsätze 16 und 17 jeweils einen flachen, zylindrischen Ansatz auf, der in eine entsprechende Senkung der Aufnahmebohrungen 14 und 15 passt. Deren Form erlaubt ein einfaches Einstecken der Düseneinsätze 16 und 17 in die Aufnahmebohrungen 14 und 15 sowie ein ebenso einfaches Entfernen, so dass bei der erfindungsgemäßen Sandtreppe 1 ohne großen Aufwand ein Wechsel von Düseneinsätzen 16 und/oder 17 vorgenommen werden kann. Hierdurch können verstopfte Düseneinsätze 16 bzw. 17 schnell durch saubere ersetzt werden oder aber die Düseneinsätze 16 und 17 durch andere mit kleineren oder größeren Düsendurchmessern ausgetauscht werden. Hierzu steht erfindungsgemäß ein Satz von Düseneinsätzen 16 und 17 mit unterschiedlichen Düsendurchmessern bereit.

## Patentansprüche

1. Sandtreppe (1) für eine Sandstreuanlage eines Schienenfahrzeugs, umfassend ein Treppengehäuse (2) mit einem Sandraum (8) zur Bereitstellung von nachrutschendem Streusand und einem Ausblaskanal (10) zum Austragen von Streusand aus dem Treppengehäuse (2) sowie eine erste Düse zur Erzeugung eines in den Sandraum (8) gerichteten, Streusand aufwirbelnden Luftstrahls und eine zweite Düse zur Erzeugung eines in den Ausblaskanal (10) gerichteten, aufgewirbelten Streusand austragenden Luftstrahls,
- bei der das Treppengehäuse (2) oberhalb des Sandraums (8) und des Ausblaskanals (10) einen Düsenflansch (13) mit einer ersten Aufnahmebohrung (14) und einer zweiten Aufnahmebohrung (15) aufweist,
- bei der die erste Düse durch einen ersten Düseneinsatz (16) und die zweite Düse durch einen zweiten Düseneinsatz (17) gebildet sind, die jeweils separat vom Treppengehäuse (2) hergestellt und in je eine der ersten und zweiten Aufnahmebohrungen (14, 15) lösbar eingesetzt sind,
- so dass die Düseneinsätze hinsichtlich ihrer Düsendurchmesser auf einen verwendeten Streusand abstimmbar sind,
- so dass die Düseneinsätze bei Verunreinigungen ersetzbar sind, und
- so dass je nach betrieblichen Erfordernissen der erste und der zweite Düseneinsatz hinsichtlich ihrer Düsendurchmesser von gleichen Düsendurchmessern auf unterschiedliche und umgekehrt wechselbar sind, **dadurch gekennzeichnet dass** die Sandtreppe ferner einen Satz von Düseneinsätzen mit unterschiedlich bemessenen Düsendurchmessern entsprechend einer Korngröße des benutzten Streusandes umfasst, und dass der erste Düseneinsatz (16) und der zweite Düseneinsatz (17) jeweils aus dem Satz von Düseneinsätzen auswählbar sind.

2. Sandtreppe (1) nach Anspruch 1, umfassend einen druckluftdicht an den Düsenflansch (13) lösbar befestigten Druckluftflansch (19) mit einem sich darin erstreckenden Druckluftkanal (20), der von einer Anschlussöffnung (21) für eine Druckluftleitung bis zu einem ersten Auslass (22), der in den ersten Düseneinsatz (16) mündet, und zu einem zweiten Auslass (23), der in den zweiten Düseneinsatz (17) mündet, führt.

3. Sandtreppe (1) nach Anspruch 1 oder 2, wobei ein Düsendurchmesser des ersten Düseneinsatzes (16) kleiner als ein Düsendurchmesser des zweiten Düseneinsatzes (17) bemessen ist.

4. Sandtreppe (1) nach einem der Ansprüche 1 bis 3, wobei das Treppengehäuse (2) als einstückiges Feinguss- oder 3-D-Druckteil gefertigt ist.

5. Sandtreppe (1) nach Anspruch 4, wobei das Treppengehäuse (2) aus Edelstahl besteht.

6. Sandtreppe (1) nach einem der Ansprüche 1 bis 5, wobei die Düseneinsätze (16, 17) als Messingdrehteile ausgebildet sind.

7. Sandstreuanlage für ein Schienenfahrzeug mit antreib- und/ oder abbremsbaren Schienenrädern, umfassend einen Sandkasten zur Bevorratung von Streusand, eine am Sandkasten befestigte Sandtreppe (1) zur druckluftgesteuerten Dosierung des Streusandaustritts, und ein über einen Sandschlauch mit der Sandtreppe (1) verbundenes und vor einem Schienenrad mündendes Sandauslaufrohr, wobei die Sandtreppe (1) nach einem der Ansprüche 1 bis 6 ausgebildet ist.

8. Schienenfahrzeug, insbesondere Lokomotive, mit wenigstens einem antreib- und/oder abbremsbaren Schienenrad und einer Sandstreuanlage nach Anspruch 7.

## Claims

1. Sand stairway (1) for a sand-spreading system of a rail vehicle, comprising a stairway housing (2) with a sand compartment (8) for providing progressively sliding spreading sand and with a blow-out duct (10) for discharging spreading sand from the stairway housing (2), and a first nozzle for producing an air jet which is directed into the sand compartment (8) and swirls up spreading sand, and a second nozzle for producing an air jet which is directed into the blow-out duct (10) and discharges swirled-up spreading sand,
- in the case of which sand stairway (1) the stairway housing (2) has, above the sand compartment (8) and the blow-out duct (10), a nozzle flange (13) with a first receiving bore (14) and a second receiving bore (15),
- in the case of which sand stairway (1) the first nozzle is formed by a first nozzle insert (16), and the second nozzle is formed by a second nozzle insert (17), which are in each case produced separately from the stairway housing (2) and are releasably inserted into one of the first and second receiving bores (14, 15) each,
- with the result that the nozzle inserts can be tailored in terms of their nozzle diameters to a spreading sand used,
- with the result that the nozzle inserts can be replaced upon contamination, and
- with the result that, depending on the operating requirements, the first and the second nozzle insert can be changed in terms of their nozzle diameters from the same nozzle diameters to different ones, and vice versa, **characterized in that**, furthermore, the sand stairway comprises a set of nozzle inserts having differently dimensioned nozzle diameters corresponding to a particle size of the spreading sand used, and **in that** the first nozzle insert (16) and the second nozzle insert (17) can in each case be selected from the set of nozzle inserts.

2. Sand stairway (1) according to Claim 1, comprising a compressed-air flange (19) which is releasably fastened to the nozzle flange (13) in a compressed-air-tight manner and has, extending therein, a compressed-air duct (20) which leads from a connection opening (21) for a compressed-air line to a first outlet (22), which opens into the first nozzle insert (16), and to a second outlet (23), which opens into the second nozzle insert (17).

3. Sand stairway (1) according to Claim 1 or 2, wherein a nozzle diameter of the first nozzle insert (16) is dimensioned to be smaller than a nozzle diameter of the second nozzle insert (17).

4. Sand stairway (1) according to one of Claims 1 to 3, wherein the stairway housing (2) is produced as a one-piece fine casting or 3D-printed part.

5. Sand stairway (1) according to Claim 4, wherein the stairway housing (2) consists of stainless steel.

6. Sand stairway (1) according to one of Claims 1 to 5, wherein the nozzle inserts (16, 17) are designed as turned brass parts.

7. Sand-spreading system for a rail vehicle having rail wheels which can be driven and/or braked, comprising a sand box for storing spreading sand, a sand stairway (1) fastened to the sand box and intended for the compressed-air-controlled metering of the spreading-sand output, and a sand outlet pipe which is connected via a sand hose to the sand stairway (1) and opens ahead of a rail wheel, wherein the sand stairway (1) is designed according to one of Claims 1 to 6.

8. Rail vehicle, in particular locomotive, having at least one rail wheel which can be driven and/or braked and a sand-spreading system according to Claim 7.

## Revendications

1. Descente de sablière (1) pour sablière d'un véhicule ferroviaire, comprenant un carter de descente de sablière (2) avec un espace pour sable (8) pour la mise à disposition de sable d'épandage s'écoulant et un canal d'évacuation (10) servant au déchargement du sable d'épandage hors du carter de descente de sablière (2), et comprenant une première buse destinée à produire un jet d'air dirigé dans l'espace pour sable (8) et faisant tourbillonner du sable d'épandage ainsi qu'une seconde buse destinée à produire un jet d'air dirigé dans le canal d'évacuation (10) et déchargeant du sable d'épandage soulevé en tourbillons,
- dans laquelle le carter de descente de sablière (2) comprend, au-dessus de l'espace pour sable (8) et du canal d'évacuation (10), une bride de buse (13) pourvue d'un premier alésage de réception (14) et d'un second alésage de réception (15),
- dans laquelle la première buse est formée par un premier insert de buse (16) et la seconde buse est formée par un second insert de buse (17) qui sont respectivement fabriqués séparément du carter de descente de sablière (2) et sont insérés chacun de manière amovible dans l'un des premier et second alésages de réception (14, 15),
- de sorte que les inserts de buse puissent être adaptés, au regard de leur diamètre, à un sable d'épandage utilisé,
- de sorte que les inserts de buse puissent être remplacés en cas de souillures, et
- de sorte qu'en fonction des besoins du service, le premier et le second insert de buse puissent être changés, au regard de leur diamètre, des diamètres de buse identiques pouvant être remplacés par des diamètres différents et inversement,
**caractérisée en ce que** la descente de sablière comprend en outre un jeu d'inserts de buse ayant des diamètres de buse de différentes dimensions correspondant à une taille de grain du sable d'épandage utilisé, et **en ce que** le premier insert de buse (16) et le second insert de buse (17) peuvent respectivement être sélectionnés dans le jeu d'inserts de buse.

2. Descente de sablière (1) selon la revendication 1, comprenant une bride pour air comprimé (19) fixée de manière amovible et étanche à l'air comprimé sur la bride de buse (13), et dans laquelle s'étend un canal d'air comprimé (20) qui conduit d'une ouverture de raccordement (21) pour une conduite d'air comprimé jusqu'à une première sortie (22) qui débouche dans le premier insert de buse (16) et jusqu'à une seconde sortie (23) qui débouche dans le second insert de buse (17).

3. Descente de sablière (1) selon la revendication 1 ou 2, dans laquelle un diamètre de buse du premier insert de buse (16) est dimensionné de manière à être inférieur à un diamètre de buse du second insert de buse (17).

4. Descente de sablière (1) selon l'une des revendications 1 à 3, dans laquelle le carter de descente de sablière (2) est fabriqué en tant que pièce de coulée de précision ou pièce imprimée en 3D d'un seul tenant.

5. Descente de sablière (1) selon la revendication 4, dans laquelle le carter de descente de sablière (2) est en acier inoxydable.

6. Descente de sablière (1) selon l'une des revendications 1 à 5, dans laquelle les inserts de buse (16, 17) sont réalisés en tant que pièces tournées en laiton.

7. Sablière pour un véhicule ferroviaire comprenant des roues ferroviaires pouvant être entraînées et/ou freinées, comprenant un réservoir de sable permettant de stocker du sable d'épandage, une descente de sablière (1) fixée sur le réservoir de sable et permettant le dosage à commande pneumatique du sable d'épandage évacué, et un tube d'éjection de sable relié à la descente de sablière (1) par un tuyau à sable et débouchant à l'avant d'une roue ferroviaire, dans laquelle la descente de sablière (1) est exécutée selon l'une des revendications 1 à 6.

8. Véhicule ferroviaire, notamment locomotive, comprenant au moins une roue ferroviaire pouvant être entraînée et/ou freinée et une sablière selon la revendication 7.
